# EUROPÄISCHE PATENTSCHRIFT

(11) **EP 0 187 951 B1**
(45) Veröffentlichungstag und Bekanntmachung des Hinweises auf die Patenterteilung: **05.07.1989**
(21) Anmeldenummer: 85115664.6
(22) Anmeldetag: 09.12.1985
(51) Int. Cl.: H01H 33/66

(54) **Schaltkontakt für eine Vakuumschaltröhre**
Switch contact for a vacuum switch
Contact interrupteur pour un interrupteur sous vide

(30) Priorität: 18.12.1984 DE 3446164
(43) Veröffentlichungstag der Anmeldung: 23.07.1986
(73) Patentinhaber: SIEMENS AKTIENGESELLSCHAFT, 80333 München (DE)
(72) Erfinder: Bialkowski, Günter, D-1000 Berlin 26 (DE)

(56) Entgegenhaltungen:
- EP-A- 0 055 008
- DE-A- 2 207 242
- US-A- 4 196 327

## Beschreibung

Die Erfindung betrifft einen Schaltkontakt für eine Vakuumschaltröhre mit einem Kontaktbolzen, einem Kontaktstück und einer ein- oder mehrteiligen Kontaktfläche und mit einem zwischen dem Kontaktbolzen und dem Kontaktstück angeordneten, ringförmigen, mittels in seinem Innenbereich radial verlaufender Stege, zwei oder mehr Leiterschleifen bildenden Körper zur Erzeugung eines in axialer Richtung des Schaltkontaktes verlaufenden Magnetfeldes, wobei die Leiterschleifen durch mit dem Kontaktbolzen verbundene radiale Stege, Teilbereich des Ringes und mit dem Kontaktstück verbundene radiale Stege des ringförmigen Körpers gebildet sind, wobei jeder Steg jeweils zwei benachbarten Leiterschleifen zugehört und wobei die die elektrische Verbindung zwischen den radialen Stegen des ringförmigen Körpers und dem Kontaktbolzen bzw. dem Kontaktstück herstellenden Bereiche - im nachfolgenden Verbindungsbereiche genannt - der radialen Stege mittels eines elektrisch schlecht - oder nichtleitenden Stützkörpers in Richtung der Achse des Schaltkontaktes abgestützt sind.

Eine Vakuumschaltröhre mit einem Schaltkontakt dieser Art ist durch die US-A 4196327 bekannt geworden. Bei der einen der dort beschriebenen Ausführungsformen tritt der Strom im Bereich des äusseren Umfanges in ein Kontaktstück über, während bei einer weiteren Ausführungsform der Strom in die Nähe der Rotationsachse des Kontaktes zurückgeführt und dort in entsprechende Kontaktflächen des Kontaktstückes übergeleitet wird.

Die erste der genannten Ausführungsformen, die den Strom im Bereich des äusseren Umfanges der Leiterschleife in das Kontaktstück übergehen lässt, ergibt eine vom Abstand des Lichtbogens vom Rand der Leiterschleife abhängige Stärke des axialen Magnetfeldes. Diese Ungleichmässigkeit des Magnetfeldes ist nicht erwünscht. Die zweite Ausführungsform vermeidet diese Ungleichmässigkeit des Magnetfeldes, ist aber relativ aufwendig in der Herstellung, da ein waagerechter Schlitz in innerhalb eines Ringes angeordneten Werkstückteilen hergestellt werden muss, wozu ein Spezialwerkzeug erforderlich ist. Diese Ausführungsform lässt andererseits eine Dimensionierung auf höchste Belastung des Werkstoffes nicht zu, da die zum Mittelpunkt des Ringes und damit zu den Kontaktflächen führenden Stege nur einen kleinen Teil der Höhe der Leiterschleifen im Bereich des Umfanges besitzen können. Eine sehr breite Ausführung der Stege würde die vom Axialfeld durchsetzte Fläche unzulässig verkleinern. Somit muss bei dieser Ausführungsform ein im Vergleich zur Leistung hohes Gewicht der Leiterschleife in Kauf genommen werden.

Der Erfindung liegt hiervon ausgehend die Aufgabe zugrunde, einen Schaltkontakt der eingangs genannten Art einfacher herstellbar zu machen, die Leiterschleifen mechanisch stabil zu gestalten und dabei deren Gewicht bei gleicher Grösse und Belastbarkeit des Kontaktstückes zu verkleinern und einen grossen Teil der Kontaktfläche mit dem erzeugten Axialfeld zu erfassen.

Diese Aufgabe wird gemäss der Erfindung dadurch gelöst, dass die Verbindungsbereiche der radialen Stege jeweils annähernd kreissektorförmig ausgebildet sind, dass jedem Steg ein eigener dieser Verbindungsbereiche zugeordnet ist, der von den Verbindungsbereichen der übrigen Stege durch Abstände getrennt ist, und dass die Verbindungsbereiche mit ihrer einen Seite in Umfangsrichtung aufeinanderfolgend abwechselnd mit der Stirnfläche des Kontaktbolzens bzw. mit der Anschlussfläche des Kontaktstückes niederohmig elektrisch leitend verbunden ist, während zwischen den gegenüberliegenden Seiten dieser Verbindungsbereiche und der diesen zugewandten Oberfläche des Kontaktstückes bzw. des Kontaktbolzens die Stützkörper angeordnet sind.

Durch die über die Stirnfläche des Kontaktbolzens bzw. über eine entsprechnde Kontaktfläche des Kontaktstückes verteilte Anordnung der Anschlüsse der Leiterschleifen können die Stege der Leiterschleifen eine von der Höhe ihres achsfernen Teiles unabhängige Ausdehnung in axialer Richtung besitzen. Ihre Querschnitte können daher in jedem Teilstück auf die maximale Strombelastung ausgelegt werden.

Im Rahmen der Erfindung können die in Umfangsrichtung mit den Abständen aufeinanderfolgenden Verbindungsbereiche sich zu beiden Seiten einer durch die Rotationsachse des Schaltkontaktes gehenden Ebene gegenüberliegen. Ferner können die Stege doppelt so breit wie der Ring ausgebildet sein. Hierdurch wird erreicht, dass bei gleichmässiger Strombelastung aller Schleifen die Stege und der Kreisring gleich stark belastet sind.

Um eine ebene Oberfläche der Leiterschleifen zu erhalten und einen möglichst geringen Zwischenraum zum Kontaktstück zu ermöglichen, ist es vorteilhaft, wenn die Oberfläche jedes Verbindungsbereiches der Stege gegenüber der Oberfläche benachbarter derartiger Bereiche in axialer Richtung des Schaltkontaktes zurückgesetzt ist, so dass die Stützkörper in axialer Richtung in einer mit den Oberflächen benachbarter Verbindungsbereiche gemeinsamen Ebene abschliessen.

Für je zwei diametral gegenüberliegende Verbindungsbereiche können die Stützkörper einstückig ausgebildet sein und können die Form zwei Ringsektoren besitzen, die durch einen durch die Kontaktachse verlaufenden Steg miteinander verbunden sind.

Sofern der Kontaktbolzen im wesentlichen nach der Strombelastbarkeit und nicht so sehr nach der mechanischen Festigkeit dimensioniert werden muss, ist es vorteilhaft, wenn jedem Kontaktbolzen eine an seine Stirnfläche angrenzender Teil mit vergrössertem Querschnitt angeformt ist und die Verbindungsbereiche der Stege den vergrösserten Querschnitt des Teiles überdecken.

Dadurch wird auch im Bereich des Stromüberganges vom Kontaktbolzen zu den Anschlüssen der Leiterschleifen eine thermische Überlastung des Materials vermieden, obwohl in diesem Bereich nur ein Teil der Stirnfläche des Kontaktbolzens zur nierderohmigen Kontaktierung der Anschlüsse zur Verfügung steht.

Die Erfindung wird im folgenden anhand von in den Figuren dargestellten Ausführungsbeispielen näher erläutert.

Fig. 1 zeigt einen erfindungsgemässen Schaltkontakt in teilweise gebrochener Ansicht, Fig.2 bis 4 zeigen erfindungsgemässe Anordnungen von Leiterschleifen in Draufsicht bzw. in einem radialen Schnitt.

Ein Kontaktbolzen 1 weist einen an seine Stirnfläche 14 angrenzenden Teil 13 mit vergrössertem Querschnitt auf. Auf die Stirnfläche 14 des Kontaktbolzens 1 ist eine Anordnung 2 von Leiterschleifen 11, 12 aufgebracht. Die Anschlussbereiche 6 der Leiterschleifen 11, 12 sind mit der Stirnfläche 14 des Kontaktbolzens 1 niederohmig elektrisch leitend verbunden, beispielsweise auf die Stirnfläche 14 aufgeschweisst. Auf die Anordnung 2 von Leiterschleifen 11, 12 ist ein Kontaktstück 3 aufgesetzt. Das Kontaktstück 3 ist mit entsprechenden Anschlussbereichen 7 der Leiterschleifen 11, 12 niederohmig elektrisch leitend verbunden, beispielsweise verschweisst (Fig. 2).

Die Anschlussbereiche 6, 7 sind über elektrisch schlecht- oder nichtleitende Stützkörper 8 gegen die Stirnfläche 14 des Kontaktbolzens 1 bzw. gegen das Kontaktstück 3 auf ihren jeweils nicht niederohmig mit dem Kontaktstück bzw. dem Kontaktbolzen verbundenen Seiten, den Stützflächen 24, mechanisch abgestützt. Die Stützkörper 8 können aus Keramik oder aus schlechtleitendem Metall bestehen. Sie werden nur auf Druck beansprucht, so dass an das Material dieser Zwischenlagen keine besonderen Anforderungen bezüglich ihrer Festigkeit gestellt werden müssen.

Die gezeigte Ausführungsform ergibt vier Leiterschleifen, von denen jeweils zwei einander bezüglich der Rotationsachse des Kontaktes gegenüberliegende Leiterschleifen ein Magnetfeld derselben Richtung erzeugen und daher mit derselben Bezeichnung 11 bzw. 12 numeriert sind. Die jeweils benachbarten Leiterschleifen erzeugen ein Magnetfeld entgegengsetzter Richtung. Bei dieser Anordnung müssen die einzelnen Leitärschleifen 11, 12 nicht gegeneinander isoliert sein, so dass die kompakte, mechanisch feste Ausführungsform gemäss der Erfindung möglich ist. Die Zahl der so erzeugten Leiterschleifen ist grundsätzlich nicht begrenzt. Vorteilhaft können beispielsweise auch zwei halbkreisförmige Leiterschleifen gebildet werden.

Als Kontaktstück ist im gezeigten Beispiel ein Topfkontakt 3 mit einer schräg geschlitzten Zylinderwand und einer Kontaktscheibe 4 gezeigt, wobei die Kontaktscheibe 4 eine Kreisscheibe oder ein Ring mit einem im Vergleich zum Umfang relativ kleinen koaxialen Loch sein kann. Anstelle des geschlitzten Topfkontaktes kann auch beispielsweise ein Plattenkontakt eingesetzt werden, wobei sich die Bauhöhe des Kontaktes und damit seine Masse verringern lässt.

Durch die Anordnung der Schlitze 9 zwischen den einzelnen Anschlussbereichen 6, 7 ist eine einfache Herstellbarkeit des Kontaktes gewährleistet und gleichzeitig die Möglichkeit eröffnet, die Ausdehnung der Stege 10 in axialer Richtung an die Ausdehnung der Ringbereiche 5 anzugleichen. Im gezeigten Beispiel weisen die Anschlussbereiche 6, 7 mit den Stützkörper 8 und die Leiterschleifen 11, 12 in axialer Richtung dieselben Abmessungen auf. So ist nicht nur eine Kontaktierung mit ebenen Flächen des Anschlussbolzens bzw. des Kontaktstückes möglich, sondern auch ein sehr geringer Abstand zum Kontaktstück. Dadurch ergibt sich insbesondere bei flachen Kontaktstücken eine relativ grosse Feldstärke in axialer Richtung im Bereich der Kontaktfläche.

Die koaxiale Bohrung 16 dient als Zentrierbohrung beim Aufschweissen oder Auflöten der Leiterschleifen auf den Kontaktbolzen bzw. das Kontaktstück. Die Bohrung 16 kann auch zur Aufnahme einer Befestigungsschraube dienen, welche das Kontaktstück und die Leiterschleifen mit dem Kontaktbolzen verbindet.

Eine Ausführung mit grosser mechanischer Stabilität und einem kleinen elektrischen Nebenschluss zu den Leiterschleifen durch die Stützkörper hindurch ist gegeben, wenn die Stützkörper gemäss Figur4 für je zwei - bezogen auf die Kontaktachse einander gegenüberliegende - Anschlussbereiche einstückig ausgebildet sind und die Form von zwei Ringsektoren 18 besitzen, die durch einen die Kontaktachse 17 umschliessenden Steg 19 miteinander verbunden sind. Eine Bohrung 16 im Steg 18 und in den darunterliegenden Anschlussbereichen 20 bis 23 dient zur gegenseitigen Zentrierung der Stützkörper 18 und 19, der Anschlussbereiche 20 bis 23 und evtl. des Kontaktstückes 3 und des Kontaktbolzens 1.

## Patentansprüche

1. Schaltkontakt für eine Vakuumschaltröhre mit einem Kontaktbolzen (1), einem Kontaktstück (3) mit einer ein- oder mehrteiligen Kontaktfläche und mit einem zwischen dem Kontaktbolzen (1) und dem Kontaktstück (3) angeordneten, ringförmigen, mittels in seinen Innenbereich radial verlaufender Stege (10) zwei oder mehr Leiterschleifen bildenden Körper (2) zur Erzeugung eines in axialer Richtung des Schaltkontaktes verlaufenden Magnetfeldes, wobei die Leiterschleifen (11, 12) durch mit dem Kontaktbolzen (1) verbundene radiale Stege (10), Teilbereiche (5) des Ringes und mit dem Kontaktstück (3) verbundene radiale Stege (10) des ringförmigen Körpers (2) gebildet sind, wobei-jeder Steg (10) jeweilst zwei benachbarten Leiterschleifen (11, 12) zugehört, und wobei die die elektrische Verbindung zwischen den radialen Stegen (10) des ringförmigen Körpers (2) und dem Kontaktbolzen (1) bzw. dem Kontaktstück (3) herstellenden Bereiche (6, 7) - nachfolgend Verbindungsbereiche (6, 7) genannt - der _{.} radialen Stege (10) mittels eines elektrisch schlecht- oder nichtleitenden Stützkörpers (8) in Richtung der Achse des Schaltkontaktes abgestützt sind, dadurch gekennzeichnet, dass die Verbindungsbereiche (6, 7) der radialen Stege (10) jeweils annähernd kreissektorförmig ausgebildet sind, dass jedem Steg (10) ein eigener dieser Verbindungsbereiche (6, 7) zugeordnet ist, der von den Verbindungsbereichen (6, 7) der übrigen Stege durch Abstände (9) getrennt ist, und dass die Verbindungsbereiche (6, 7) mit ihrer einen Seite in Umfangsrichtung aufeinanderfolgend abwechselnd mit der Stirnfläche (14) des Kontaktbolzens (1) bzw. mit der Anschlussfläche (15) des Kontaktstückes (3) niederohmig elektrisch leitend verbunden sind, während zwischen den gegenüberliegenden Seiten dieser Verbindungsbereiche (6, 7) und der diesen zugewandten Oberfläche des Kontaktstückes (3) bzw. des Kontaktbolzens (1) die Stützkörper (8) angeordnet sind.

2. Schaltkontakt nach Anspruch 1, dadurch gekennzeichnet, dass die in Umfangsrichtung mit den Abständen (9) aufeinanderfolgenden Verbindungsbereiche (6, 7) sich zu beiden Seiten einer durch die Rotationsachse des Schaltkontaktes gehenden Ebene gegenüberliegen.

3. Schaltkontakt nach Anspruch 2, dadurch gekennzeichnet, dass die Stege (10) doppelt so breit wie der Ring (2) sind.

4. Schaltkontakt nach Anspruch 3, dadurch gekennzeichnet, dass die Oberfläche jedes Verbindungsbereiches (6, 7) der Stege (10) gegenüber der Oberfläche benachbarter derartiger Bereiche in axialer Richtung des Schaltkontaktes zurückgesetzt ist, so dass die Stützkörper (8) in axialer Richtung in einer mit den Oberflächen benachbarter Verbindungsbereiche gemeinsamen Ebene abschliessen.

5. Schaltkontakt nach Anspruch 4, dadurch gekennzeichnet, dass die Stützkörper (8) für je zwei diametral gegenüberliegende Verbindungsbereiche (6, 7) einstückig ausgebildet sind und die Form von zwei Ringsektoren (18) besitzen, die durch einen durch die Kontaktachse verlaufenden Steg (19) miteinander verbunden sind (Fig. 4).

6. Schaltkontakt nach einem der Ansprüche 1 bis 5, dadurch gekennzeichnet, dass jedem Kontaktbolzen (1) ein an seine Stirnfläche angrenzender Teil (13) mit vergrössertem Querschnitt angeformt ist und dass die Verbindungsbereiche (6, 7) der Stege den vergrösserten Querschnitt des Teiles (13) überdecken.

## Claims

1. Switch contact for a vaccum interrupter with a contact stud (1), a contact piece (3) with a single-part or multi-part contact face and with a ring-shaped body (2) which is arranged between the contact stud (1) and the contact piece (3) and forms two or more conductor loops by means of radially running arms (10) in its interior, for producing a magnetic field which runs in the axial direction of the switch contact, wherein the conductor loops (11, 12) are formed by radial arms (10) connected to the contact stud (1), portions (5) of the ring and radial arms (10) of the ring-shaped body (2) connencted to the contact piece (3), wherein each arm (10) belongs to two respective adjacent conductor loops (11, 12), and wherein the region (6, 7) of the radial arms (10) producing the electrical connection between the radial arms (10) of the ring-shaped body (2) and the contact stud (1) or the contact piece (3) - hereinafter called connecting regions (6, 7) - are supported in the axial direction of the switch contact by means of a supporting body (8) which is a poor conductor or non-conductor of electricity, characterised in that the connencting regions (6, 7) of the radial arms (10) are each constructed aporox- imately in the form of a sector of a circle, in that each arm (10) is provided with its own connecting region (6, 7) which is separated from the connecting regions (6, 7) of the other arms by spaces (9) and in that the connecting regions (6, 7) succeeding one another in the peripheral direction are connected by one of their sides to the end face (14) of the contact stud (1) and to the connecting face (15) of the contact piece (3) alternately, so as to conduct electricity with low resistance, while the supporting bodies (8) are arranged between the opposite sides of these connecting regions (6, 7) and the surface of the contact piece (3) or of the contact stud (1) facing them.

2. Switch contact according to claim 1, characterised in that the connecting regions (6, 7), with the spaces (9), succeeding one another in the peripheral direction lie opposite one another on both sides of a plane passing through the axis of rotation of the switch contact.

3. Switch contact according to claim 2, characterised in that the arms (10) are twice as wide as the ring (2).

4. Switch contact according to claim 3, characterised in that the surface of each connecting region (6, 7) of the arms (10) is set back in the axial direction of the switch contact relative to the surface of adjacent such regions so that the supporting bodies (8) terminate in the axial direction in a plane common with the surfaces of ajacent connecting regions.

5. Switch contact according to claim 4, characterised in that the supporting bodies (8) for each two diametrally opposed connecting regions (6, 7) are integral in construction and have the form of two ring sectors (18) which are joined together by an arm (19) passing through the contact axis (Figure 4).

6. Switch contact according to one of the claims 1 to 5, characterised in that each contact stud (1) is formed with apart (13) of increased cross sectional area adjacent to the end face of the contact stud (1) and in that the connecting regions (6, 7) of the arms cover the enlarged cross section of the part (13).

## Revendications

1. Contact de coupure pour un interrupteur à vide comportant un boulon de contact (1), une pièce de contact (3) munie d'une surface de contact formée d'une ou de plusieurs parties, et un corps de forme annulaire, qui est disposé entre le boulon de contact (1) et la pièce de contact (3), forme deux ou plusieurs boucles de conducteurs au moyen de barrettes (10) disposées radialement dans sa partie intérieure et sert à produire un champ magnétique s'étendant dans la direction axiale du contact de coupure, et dans lequel les boucles de conducteurs (11, 12) sont formées par des barrettes radiales (10) reliées au boulon de contact (1), des zones partielles (5) de l'anneau et des barrettes radiales (10), reliées à la pièce de contact (3), du corps annulaire (2), chaque barrette (10) appartenant respectivement à deux boucles voisines de conducteurs (11, 12) et de zones (6, 7), qui établissent la liaison électrique entre les barrettes radiales (10) du corps annulaire (2) et le boulon de contact (1) ou la pièce de contact (3) - désignées ci-après sous le terme de zones de liaison (6, 7) - sont soutenues par les barrettes radiales (10) au moyen d'un corps de support (8) mauvais conducteur ou non conducteur de l'électricité, dans la direction de l'axe du contact de coupure, caractérisé par le fait que les zones de liaison (6, 7) des barrettes radiales (10) sont réalisées respectivement approximativement sous la forme de secteurs circulaires, qu'à chaque barette (10) est associée une zone particulière qui fait partie de ces zones de liaison (6, 7) et est séparée des zones de liasion (6, 7) des autres barrettes par des intervalles (9), et que les zones de liaison (6, 7) sont reliées par une de leurs faces, successivement en alternance dans la direction circonférentielle, selon une liaison électriquement conductrice de faible valeur ohmique, à la face frontale (14) du boulon de contact (1) ou à la surface de raccordement (15) de la pièce de contact (3), tandis que les corps de support (8) sont disposés entre les faces en vis-à-vis de ces zones de liaison (6, 7) et la surface, tournée vers ces zones, de la pièce de contact (3) ou du boulon de contact (1 ).

2. Contact de coupure suivant la revendication 1, caractérisé par le fait que les zones de liaison (6, 7), qui se succèdent dans la direction circonférentielle en étant séparées par des intervalles (9), sont dispoées en vis-à-vis des deux côtés d'un plan passant par l'axe de rotation du contact de coupure.

3. Contact de coupure suivant la revendication 2, caractérisé par le fait que les barrettes (10) possèdent une largeur double de celle de l'anneau (2).

4. Contact de commutation suivant la revendication 3, caractérisé par le fait que la surface de chaque zone de liaison (6, 7) des barrettes (10) est en retrait, dans la direction axiale du contact de coupure, par rapport à la surface de telles zones voisines, de sorte que les corps de support (8) se terminent, dans la direction axiale, dans un plan passant par les surfaces de zones de liaision voisines.

5. Contact de coupure suivant la revendication 4, caractérisé par le fait que les corps de support (8) pour deux zones respectives de liaison (6, 7) diamétralement opposées sont réalisés d'un seul tenant et possèdent la forme de deux secteurs annulaires (18), qui sont reliés entre eux par une barrette (19) passant par l'axe du contact (figure 4).

6. Contact de coupure suivant l'une des revendications 1 à 5, caractérisé par le fait que sur chaque boulon de contact (1) se trouve formée par façonnage une partie (13), qui jouxte la surface frontale de ce boulon et possède une section transversale accrue et que les zones de liaison (6, 7) des barrettes recouvrent la section transversale accrue de la partie (13).
